# FASCICULE DE BREVET EUROPEEN

(11) **EP 3 217 227 B1**
(45) Date de publication et mention de la délivrance du brevet: **27.02.2019**
(21) Numéro de dépôt: 16159796.8
(22) Date de dépôt: 11.03.2016
(51) Int. Cl.: G04B 1/22, G04C 5/00, G04B 13/00, G04B 17/26

(54) **MECANISME REGULATEUR D'HORLOGERIE A ECHAPPEMENT MAGNETIQUE OPTIMISE**
REGULIERMECHANISMUS EINES UHRWERKS MIT OPTIMIERTER MAGNETISCHER HEMMUNG
TIMEPIECE REGULATOR MECHANISM WITH OPTIMISED MAGNETIC ESCAPEMENT

(43) Date de publication de la demande: 13.09.2017
(73) Titulaire: The Swatch Group Research and Development Ltd., 2074 Marin (CH)
(72) Inventeur: Favre, Jérôme, 2000 Neuchâtel (CH); Di Domenico, Gianni, 2000 Neuchâtel (CH); Léchot, Dominique, CH-2722 Les Reussilles (CH); Born, Jean-Jacques, 1110 Morges (CH); Hinaux, Baptiste, 1005 Lausanne (CH)
(74) Mandataire: Giraud, Eric

(56) Documents cités:
- EP-A1- 1 914 604
- EP-A1- 1 970 778
- EP-A1- 2 869 135
- EP-A2- 2 911 015
- CH-A2- 706 209
- CH-A2- 709 031
- US-A- 167 372
- US-A- 2 914 956

## Description

### Domaine de l'invention

L'invention concerne un mécanisme régulateur d'horlogerie à échappement magnétique comportant un moyen de stockage d'énergie agencé pour délivrer de l'énergie sous forme d'un couple de sortie, au travers d'un rouage de transmission, à un mobile d'échappement magnétique formant un mécanisme d'échappement magnétique avec un mobile de résonateur soumis au couple d'un moyen de rappel, ledit mobile d'échappement magnétique coopérant avec ledit mobile de résonateur, soit directement, soit au travers d'un arrêtoir magnétique, ledit mécanisme d'échappement magnétique étant agencé pour fonctionner quand ledit mobile d'échappement magnétique reçoit un couple supérieur ou égal à un couple d'entretien propre audit mécanisme d'échappement magnétique.

L'invention concerne encore un mouvement d'horlogerie comportant un tel mécanisme régulateur.

L'invention concerne encore une montre comportant un tel mouvement d'horlogerie.

L'invention concerne le domaine des mécanismes régulateurs d'horlogerie, et plus particulièrement des mécanismes d'échappement à effet de champ, sans contact ou à contact atténué, de type magnétique ou électrostatique.

### Arrière-plan de l'invention

Un mécanisme d'échappement à ancre suisse traditionnel possède un rendement de typiquement 35%, voire 40% au mieux. Dans un tel échappement, l'interaction entre la roue d'échappement et l'ancre, dans le cas usuel de dents en acier sur palettes en rubis, génère un frottement considérable, et péjore le rendement de l'échappement.

Le document EP13199427 au nom de SWATCH GROUP RESEARCH & DEVELOPMENT Ltd a proposé de remplacer cette interaction mécanique par des forces magnétiques à l'aide d'aimants en répulsion, ce qui a permis de grandement minimiser les pertes par frottements.

Toutefois, le rendement est intrinsèquement lié au niveau du couple fourni par le barillet, du fait de la conception de l'échappement à ancre magnétique. En effet, c'est un échappement à force constante, c'est-à-dire qu'il fournit théoriquement toujours la même énergie au résonateur. Une part variable d'énergie excédentaire est dissipée dans les rebonds de la roue d'échappement magnétique. Plus le couple d'entrée à la roue d'échappement est élevé, plus la puissance totale fournie par le barillet est élevée, ce qui fait rebondir la roue d'échappement magnétique plus longtemps. Ce phénomène a pour conséquence une diminution du rendement de l'échappement lorsque le couple à la roue d'échappement est élevé.

A couple faible, la part des rebonds de la roue est faible. Le rendement de l'échappement est élevé, bien supérieur à celui d'un échappement à ancre suisse traditionnel.

A couple élevé, la part des rebonds de la roue est élevée. Le rendement de l'échappement est moindre qu'à couple faible, et revient à un niveau comparable à celui d'un échappement à ancre suisse traditionnel.

Le document EP2911015 au nom de SWATCH GROUP RESEARCH & DEVELOPMENT LTD décrit un mécanisme d'échappement d'horlogerie comportant un arrêtoir entre d'une part un résonateur, et d'autre part deux mobiles d'échappement chacun soumis à un couple. Chaque mobile d'échappement comporte une piste magnétisée ou ferromagnétique selon une période. L'arrêtoir comporte au moins une masse polaire, magnétisée ou ferromagnétique, mobile transversalement par rapport au défilement d'une surface de la piste. La masse polaire ou la piste crée un champ magnétique entre la masse polaire et la surface. La masse polaire est opposée à une barrière de champ magnétique sur la piste juste avant chaque mouvement transversal de l'arrêtoir commandé par l'action périodique du résonateur. Les mobiles d'échappement sont chacun agencé pour coopérer alternativement avec l'arrêtoir, et sont liés l'un à l'autre par une liaison cinématique directe.

Le document CH706209 au nom de MONTRES ROMAIN GAUTHIER SA décrit un mouvement de montre comprenant au moins un barillet et un rouage pour transmettre l'énergie du barillet à d'autres éléments du mouvement. Le rouage comportant un réducteur avec un premier rapport de transmission à 1, un système de compensation de couple avec une came en aval du réducteur afin de compenser la variation de couple fournit par le barillet selon son état de tension du barillet, et un système d'engrenage avec un deuxième rapport de transmission supérieur à 1 pour entraîner ces autres éléments du mouvement. Le système de compensation de couple comporte une chaîne agencée pour s'enrouler sur moins d'un tour ou se dérouler autour de la came selon l'état de tension du barillet.

Le document EP1914604 au nom de GIRARD PERREGAUX SA décrit un mouvement comprenant une source d'énergie présentant un couple de sortie variable en fonction de son état de charge, destinée à entretenir le mouvement oscillant d'un oscillateur mécanique par le biais d'un rouage de finissage comprenant un dispositif de compensation, ce dernier présentant une entrée reliée cinématiquement à la source d'énergie et une sortie reliée cinématiquement à l'oscillateur mécanique, et étant agencé de manière à transmettre un couple sensiblement constant à l'oscillateur mécanique quel que soit l'état de charge de la source d'énergie. Ce dispositif de compensation comporte une came présentant une périphérie, de rayon variable, s'étendant sensiblement dans un plan , les variations du rayon de la came étant fonction de celles du couple de sortie de la source d'énergie, et comporte encore un mécanisme de liaison intermédiaire agencé de manière à assurer une liaison cinématique sensiblement sans glissement entre la périphérie de la came et le rouage de finissage.

### Résumé de l'invention

L'invention se propose d'optimiser l'utilisation de l'énergie de la source d'énergie, notamment d'un barillet, en faisant travailler un mécanisme d'échappement magnétique au plus proche de la valeur du couple d'entretien minimal pour assurer le fonctionnement, et où le rendement est le plus élevé. Elle se propose, encore, de maintenir ce couple minimum constant le plus longtemps possible, à l'aide d'un mécanisme de régulation du couple entrant sur le mobile d'échappement, notamment en utilisant une transmission de type fusée-chaîne.

Depuis Léonard de Vinci vers 1540, la fusée est connue pour régulariser la force motrice transmise au rouage, et pour remédier au problème de perte de couple d'un barillet traditionnel: elle est donc usuellement utilisée dans le domaine de couple le plus haut possible, pour compenser la perte de puissance par l'augmentation de couple.

L'invention ne retient, de l'utilisation usuelle d'une fusée-chaîne, que sa capacité à délivrer un couple sensiblement constant. Le mécanisme de régulation du couple se conjugue, avantageusement, avec une transmission multiplicatrice pour abaisser le niveau de couple en provenance de la source d'énergie, de façon à ce que, en début de désarmage, le niveau du couple fourni au mobile d'échappement soit égal ou légèrement supérieur à la valeur du couple d'entretien de l'échappement magnétique. Bien sûr, du fait de la régulation du couple, en fin de désarmage de la source d'énergie, le niveau du couple fourni au mobile d'échappement est resté le même.

A cet effet, l'invention concerne un mécanisme régulateur d'horlogerie selon la revendication 1.

L'invention concerne encore un mouvement d'horlogerie comportant un tel mécanisme régulateur.

L'invention concerne encore une montre comportant un tel mouvement.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, et en perspective, un mécanisme régulateur d'horlogerie avec mécanisme d'échappement à ancre magnétique optimisé selon l'invention par l'implantation d'une transmission à fusée-chaîne ;
- les figures 2 et 3 sont des graphiques illustrant la diminution du rendement d'un échappement magnétique lorsque le couple est élevé: la figure 2 montre les canaux de pertes absolus dans un échappement magnétique traditionnel, où seules les pertes dues aux rebonds de la roue d'échappement magnétique varient lorsque le couple varie, et la figure 3 montre les canaux de pertes relatifs dans un échappement magnétique traditionnel: le rendement de l'échappement est faible lorsque le couple est élevé, et il est élevé lorsque le couple est faible ;
- la figure 4 est un graphique illustrant la constance du rendement dans le temps pour un mécanisme régulateur selon l'invention ;
- la figure 5 représente, de façon schématisée et en plan, un exemple non limitatif de mécanisme d'échappement magnétique intégré dans un tel mécanisme régulateur selon l'invention ;
- la figure 6 représente, de façon schématisée et en plan, un exemple non limitatif de rouage selon l'invention ;
   - la figure 7 est un schéma-blocs représentant une montre comportant un mouvement équipé d'un tel mécanisme d'échappement à ancre magnétique optimisé ;
   - la figure 8 représente, de façon schématisée, et en perspective, une telle montre.

### Description détaillée des modes de réalisation préférés

L'invention concerne le domaine des mécanismes régulateurs d'horlogerie, et plus particulièrement des mécanismes d'échappement à effet de champ, sans contact ou à contact atténué, de type magnétique ou électrostatique.

Les figures 2 et 3 sont des graphiques illustrant la diminution du rendement d'un échappement magnétique lors de l'élévation du couple appliqué au mobile d'échappement, en général une roue d'échappement.

La figure 2 montre, en ordonnée les pertes, et en abscisse le couple appliqué au mobile d'échappement. Elle illustre les canaux de pertes absolus dans un échappement magnétique traditionnel, où seules les pertes pR dues aux rebonds du mobile d'échappement, notamment une roue d'échappement magnétique, varient lorsque le couple varie. Ces rebonds consomment une énergie excédentaire inutilisable, dissipée dans l'air et dans les pivots. La courbe supérieure PTF illustre la puissance totale fournie, qui est le cumul de la puissance dissipée par le résonateur PDR qui est à un niveau constant, ce qui est l'avantage d'un échappement magnétique ou électrostatique, des pertes par chocs et frottements pCF (qui sont conséquentes quand le mécanisme d'échappement comporte un arrêtoir tel qu'une ancre ou similaire), et les pertes par rebond pR, qui représentent la consommation d'énergie excédentaire, qui est inefficace.

Le niveau de couple appliqué au mobile d'échappement, nécessaire au fonctionnement du système, est le couple d'entretien CE, auquel les pertes par rebond sont minimales ou nulles ; le niveau de couple maximal CMAX dépend de la source d'énergie et du rouage qui transmet l'énergie au mobile d'échappement.

La figure 3 montre, en ordonnée le rendement ρ, et en abscisse le couple appliqué au mobile d'échappement. Elle illustre les canaux de pertes relatifs dans le même échappement magnétique traditionnel: le rendement de l'échappement est faible à un niveau pMIN lorsque le couple est élevé à la valeur CMAX, et il est élevé à un niveau pMAX lorsque le couple est à la valeur CE.

L'invention se propose donc de contrôler les pertes, et d'éviter le gaspillage énergétique, en limitant les rebonds ou en les annulant complètement. A cet effet, il s'agit de soumettre le mobile d'échappement à un couple constant, de valeur au moins égale au couple d'entretien CE. La figure 4 montre alors la constance dans le temps du rendement p à la valeur pMAX.

L'invention est ici décrite dans un mode particulier, non limitatif, qui est celui d'un échappement magnétique. Elle peut être mise en oeuvre dans un mode électrostatique, en se référant au document EP13199427 cité plus haut.

Elle est aussi illustrée dans une variante particulière, non limitative, d'un échappement magnétique comportant un arrêtoir, décrit dans le même document.

L'invention peut tout aussi bien être mise en oeuvre dans une variante sans arrêtoir, avec une interaction directe entre un mobile d'échappement et un balancier ou similaire, décrite notamment dans le document EP2889704 au nom de Nivarox-FAR SA.

La figure 1 montre un exemple non limitatif de construction d'un mécanisme régulateur 1 d'horlogerie comportant un mécanisme d'échappement à ancre magnétique 10, optimisé selon l'invention. L'invention combine les avantages d'un échappement à effet de champ, notamment d'un échappement à ancre magnétique dans la variante illustrée par les figures, qui est un mécanisme à force constante en ce qui concerne le mobile de résonateur, typiquement un balancier, et les avantages d'un mécanisme de régulation de couple. Plus particulièrement, la transmission du couple d'une source d'énergie 2, notamment mais non limitativement d'au moins un barillet 20, par un système à couple constant, par exemple une fusée-chaîne, garantit un couple à l'échappement presque constant.

La valeur de couple CE fourni au mobile d'échappement doit être choisie faible, de sorte que l'échappement ait son rendement le plus élevé, de l'ordre de 60% à 70%.

Ainsi, l'invention concerne un mécanisme régulateur 1 d'horlogerie à échappement magnétique comportant un moyen de stockage d'énergie 2 agencé pour délivrer de l'énergie sous forme d'un couple de sortie CS, au travers d'un rouage de transmission 3, à un mobile d'échappement magnétique 4.

Ce mobile d'échappement magnétique 4, ici illustré sous la forme d'une roue d'échappement magnétique, forme un mécanisme d'échappement magnétique 10 avec un mobile de résonateur 5 soumis au couple d'un moyen de rappel 6, ici illustrés respectivement sous la forme d'un balancier et d'un spiral.

Le mobile d'échappement magnétique 4 coopère avec le mobile de résonateur 5, soit directement, soit au travers d'un arrêtoir 7 magnétique ici illustré sous la forme d'une ancre magnétique.

Le mécanisme d'échappement magnétique 10 est agencé pour fonctionner quand le mobile d'échappement magnétique 4 reçoit un couple supérieur ou égal à un couple d'entretien CE propre au mécanisme d'échappement magnétique 10.

Selon l'invention, le rouage de transmission 3 comporte un moyen de régulation de couple 30, qui est agencé pour délivrer au mobile d'échappement magnétique 4 un couple constant compris entre 1.0 et 2.0 fois le couple d'entretien CE, plus particulièrement entre 1.0 et 1.5 fois le couple d'entretien CE, plus particulièrement encore entre 1.0 et 1.2 fois le couple d'entretien CE, et le plus près possible de ce couple d'entretien CE, en fonction des complications consommatrices de couple, et de la structure du rouage de finissage. Ce couple correspond à l'auto-démarrage et à l'annulation des rebonds.

Naturellement, l'invention concerne aussi la variante avec un échappement électrostatique, qui n'est pas décrite en détail, et que l'homme du métier saura mettre en oeuvre en référence aux documents cités.

Dans une application avantageuse et tel que visible sur la figure 1, le moyen de régulation de couple 30 comporte une fusée 8 à section continûment variable, dont se déroule une chaîne 9 enroulée par un tambour 21 entraîné directement ou indirectement par le moyen de stockage d'énergie 2.

Plus particulièrement, le moyen de stockage d'énergie 2 comporte au moins un barillet 20. L'invention utilise alors de façon optimale la totalité d'énergie du barillet, lequel ne tourne plus à vitesse constante, puisque sa vitesse tangentielle instantanée dépend du rayon d'enroulement instantané de la chaîne 9 sur la fusée 8.

Dans une variante, tel que visible sur la figure 6, le rouage de transmission 3 comporte un rouage multiplicateur 31 agencé pour transformer le couple de sortie CS en un couple intermédiaire CI inférieur, à l'entrée du moyen de régulation de couple 30.

Dans une variante, tel que visible sur la figure 5, le mécanisme d'échappement magnétique 10 comporte un arrêtoir 7 magnétique entre le mobile d'échappement magnétique 4 et le mobile de résonateur 5. Ce mobile d'échappement magnétique 4 comporte au moins une piste 40 magnétisée ou ferromagnétique, avec une période de défilement PD selon laquelle ses caractéristiques magnétiques se répètent. L'arrêtoir 7 comporte au moins une masse polaire 70 magnétisée ou ferromagnétique, cette masse polaire 70 étant mobile selon une direction transversale DT par rapport à la direction de défilement DD d'au moins un élément d'une surface 41 de la piste 40. Et au moins la masse polaire 70, ou la piste 40, crée un champ magnétique dans un entrefer 5 entre lad au moins une masse polaire 70 et la au moins une surface 41, Cette masse polaire 70 est opposée à une barrière 42 de champ magnétique sur la piste 40, juste avant chaque mouvement transversal de l'arrêtoir 7 commandé par l'action périodique du mobile de résonateur 5.

L'invention concerne encore un mouvement 100 d'horlogerie comportant un tel mécanisme régulateur 1.

L'invention concerne encore une montre 1000 comportant un tel mouvement 100.

En somme, la valeur élevée du rendement, devenu constant, permet d'augmenter la réserve de marche de plus de 50% par rapport à une configuration à ancre suisse traditionnelle (mécanique ou magnétique), pour un barillet, un résonateur et une puissance réglante donnés.

Pour l'utilisateur, cela signifie que la montre peut rester plus longtemps sans être remontée ou réarmée.

L'invention allie la régularité de marche propre au mécanisme d'échappement à effet de champ, notamment magnétique, avec une notable économie d'énergie.

## Revendications

1. Mécanisme régulateur (1) d'horlogerie à échappement magnétique, comportant un rouage de transmission (3), un mobile d'échappement magnétique (4), un mobile de résonateur (5), un moyen de rappel (6), ledit mécanisme régulateur (1) comportant un moyen de stockage d'énergie (2) agencé pour délivrer de l'énergie sous forme d'un couple de sortie (CS), au travers dudit rouage de transmission (3), audit mobile d'échappement magnétique (4) formant un mécanisme d'échappement magnétique (10) avec ledit mobile de résonateur (5) soumis au couple dudit moyen de rappel (6), ledit mobile d'échappement magnétique (4) coopérant avec ledit mobile de résonateur (5), soit directement, soit au travers d'un arrêtoir (7) magnétique que comporte alors ledit mécanisme régulateur (1), ledit mécanisme d'échappement magnétique (10) étant agencé pour fonctionner quand ledit mobile d'échappement magnétique (4) reçoit un couple supérieur ou égal à un couple d'entretien (CE) propre audit mécanisme d'échappement magnétique (10), **caractérisé en ce que** ledit rouage de transmission (3) comporte un moyen de régulation de couple (30) agencé pour délivrer audit mobile d'échappement magnétique (4) un couple constant compris entre 1.0 et 2.0 fois ledit couple d'entretien (CE), ledit moyen de régulation de couple (30) comportant une fusée (8) à section continûment variable dont se déroule une chaîne (9) enroulée par un tambour (21) entraîné par ledit moyen de stockage d'énergie (2).

2. Mécanisme régulateur (1) selon la revendication 1, **caractérisé en ce que** ledit moyen de stockage d'énergie (2) comporte au moins un barillet (20).

3. Mécanisme régulateur (1) selon la revendication 1 ou 2, **caractérisé en ce que** ledit rouage de transmission (3) comporte un rouage multiplicateur (31) agencé pour transformer ledit couple de sortie (CS) en un couple intermédiaire (CI) inférieur, à l'entrée dudit moyen de régulation de couple (30).

4. Mécanisme régulateur (1) selon l'une des revendications 1 à 3, **caractérisé en ce que** ledit mécanisme d'échappement magnétique (10) comporte un arrêtoir (7) magnétique entre ledit mobile d'échappement magnétique (4) et ledit mobile de résonateur (5), ledit mobile d'échappement magnétique (4) comportant au moins une piste (40) magnétisée ou ferromagnétique, avec une période de défilement (PD) selon laquelle ses caractéristiques magnétiques se répètent, ledit arrêtoir (7) comportant au moins une masse polaire (70) magnétisée ou ferromagnétique, ladite masse polaire (70) étant mobile selon une direction transversale (DT) par rapport à la direction de défilement (DD) d'au moins un élément d'une surface (41) de ladite piste (40), et au moins ladite masse polaire (70) ou ladite piste (40) créant un champ magnétique dans un entrefer (5) entre ladite au moins une masse polaire (70) et ladite au moins une surface (41), et encore **caractérisé en ce que** ladite masse polaire (70) est opposée à une barrière (42) de champ magnétique sur ladite piste (40) juste avant chaque mouvement transversal dudit arrêtoir (7) commandé par l'action périodique dudit mobile de résonateur (5).

5. Mouvement (100) d'horlogerie comportant un mécanisme régulateur (1) selon l'une des revendications 1 à 4.

6. Montre (1000) comportant un mouvement (100) d'horlogerie selon la revendication 5.

## Patentansprüche

1. Uhrenreglermechanismus (1) mit magnetischer Hemmung, umfassend ein Übertragungsräderwerk (3), ein magnetisches Hemmungsdrehteil (4), ein Resonatordrehteil (5) und ein Rückstellmittel (6), wobei der Reglermechanismus (1) ein Energiespeichermittel (2) umfasst, das angeordnet ist zur Energieabgabe in Form eines Ausgangsdrehmoments (CS) über das Übertragungsräderwerk (3) an das magnetische Hemmungsdrehteil (4), das mit dem dem Drehmoment des Rückstellmittels (6) ausgesetzten Resonatordrehteil (5) einen magnetischen Hemmungsmechanismus (10) bildet, wobei das magnetische Hemmungsdrehteil (4) mit dem Resonatordrehteil (5) entweder direkt oder über eine magnetische Arretierung (7), die somit der Reglermechanismus (1) aufweist, zusammenwirkt, wobei der magnetische Hemmungsmechanismus (10) dafür ausgelegt ist, zu arbeiten, wenn das magnetische Hemmungsdrehteil (4) ein Drehmoment empfängt, das größer oder gleich einem dem magnetischen Hemmungsmechanismus (10) eigenen Haltedrehmoment (CE) ist, **dadurch gekennzeichnet, dass** das Übertragungsräderwerk (3) ein Drehmomentreglermittel (30) umfasst, das dafür ausgelegt ist, an das magnetische Hemmungsdrehteil (4) ein konstantes Drehmoment im Bereich des 1,0- bis 2,0-fachen Aufrechterhaltungsdrehmoments (CE) zu liefern, wobei das Drehmomentregulierungsmittel (30) eine Schnecke (8) mit einem kontinuierlich veränderlichen Querschnitt aufweist, von der sich eine Kette (9) abwickelt, die durch eine durch das Energiespeichermittel (2) angetriebene Trommel (21) aufgewickelt wird.

2. Reglermechanismus (1) nach Anspruch 1, **dadurch gekennzeichnet, dass** das Energiespeichermittel (2) mindestens ein Federhaus (20) umfasst.

3. Reglermechanismus (1) nach Anspruch 1 oder 2, **dadurch gekennzeichnet, dass** das Übertragungsräderwerk (3) ein Übersetzungsräderwerk (31) umfasst, das dafür ausgelegt ist, das Ausgangsdrehmoment (CS) in ein kleineres Zwischendrehmoment (CI) am Eingang des Drehmomentreglermittels (30) umzuwandeln.

4. Reglermechanismus (1) nach einem der Ansprüche 1 bis 3, **dadurch gekennzeichnet, dass** der magnetische Hemmungsmechanismus (10) eine magnetische Arretierung (7) zwischen dem magnetischen Hemmungsdrehteil (4) und dem Resonatordrehteil (5) aufweist, wobei das magnetische Hemmungsdrehteil (4) mindestens eine magnetische oder ferromagnetische Bahn (40) mit einer Durchlaufperiode (PD), nach der sich ihre magnetischen Eigenschaften wiederholen, aufweist, wobei die Arretierung (7) mindestens eine magnetische oder ferromagnetische Polmasse (70) aufweist, wobei die Polmasse (70) in einer Querrichtung (DT) in Bezug auf die Durchlaufrichtung (DD) mindestens eines Elements einer Oberfläche (41) der Bahn (40) beweglich ist und wobei mindestens die Polmasse (70) oder die Bahn (40) ein Magnetfeld in einem Luftspalt (5) zwischen der mindestens einen Polmasse (70) und der mindestens einen Oberfläche (41) erzeugt, und ferner **dadurch gekennzeichnet, dass** sich die Polmasse (70) direkt vor jeder Querbewegung der Arretierung (7), die durch die periodische Wirkung des Resonatordrehteils (5) gesteuert wird, einer Magnetfeldbarriere (42) auf der Bahn (40) gegenüberliegt.

5. Uhrwerk (100), umfassend einen Reglermechanismus (1) nach einem der Ansprüche 1 bis 4.

6. Uhr (1000), umfassend ein Uhrwerk (100) nach Anspruch 5.

## Claims

1. Timepiece regulating mechanism (1) with a magnetic escapement, including a transmission train (3), a magnetic escape wheel set (4), a resonator wheel set (5), a return means (6), said regulating mechanism (1) including an energy storage means (2) arranged to deliver energy in the form of an output torque (CS), via said transmission train (3), to said magnetic escape wheel set (4), forming a magnetic escapement mechanism (10) with said resonator wheel set (5) subjected to the torque from said return means (6), said magnetic escape wheel set (4) cooperating with said resonator wheel set (5), either directly, or via a magnetic stop member (7) comprised in that case in said regulating mechanism (1), said magnetic escapement mechanism (10) being arranged to operate when said magnetic wheel set (4) receives a torque higher than or equal to a maintenance torque (CE) specific to said magnetic escapement mechanism (10), **characterized in that** said transmission train (3) includes a torque regulating means (30) arranged to deliver to said magnetic escape wheel set (4) a constant torque comprised between 1.0 and 2.0 times said maintenance torque (CE), said torque regulating means (30) including a fusee (8) of continuously variable cross-section from which unwinds a chain (9) wound by a drum (21) driven by said energy storage means (2).

2. Regulating mechanism (1) according to claim 1, **characterized in that** said energy storage means (2) includes at least one barrel (20).

3. Regulating mechanism (1) according to claim 1 or 2, **characterized in that** said transmission train (3) includes a speed increasing gear train (31), arranged to transform said output torque (CS) into a lower intermediate torque (CI), at the input of said torque regulating means (30).

4. Regulating mechanism (1) according to any of claims 1 to 3, **characterized in that** said magnetic escapement mechanism (10) includes a magnetic stop member (7) between said magnetic escape wheel set (4) and said resonator wheel set (5), said magnetic escape wheel set (4) including at least one magnetized or ferromagnetic track (40), with a period of travel (PD) in which its magnetic characteristics are repeated, said stop member (7) including at least one magnetized or ferromagnetic pole piece (70), said pole piece (70) being mobile in a transverse direction (DT) relative to the direction of travel (DD) of at least one element on a surface (41) of said track (40), and at least said pole piece (70) or said track (40) creating a magnetic field in an air-gap (5) between said at least one pole piece (70) and said at least one surface (41), and further **characterized in that** said pole piece (70) is confronted by a magnetic field barrier (42) on said track (40) just before each transverse motion of said stop member (7) controlled by the periodic action of said resonator wheel set (5).

5. Timepiece movement (100) including a regulating mechanism (1) according to any of claims 1 to 4.

6. Watch (1000) including a timepiece movement (100) according to claim 5.
